# EUROPÄISCHE PATENTSCHRIFT

(11) **EP 1 841 601 B1**
(45) Veröffentlichungstag und Bekanntmachung des Hinweises auf die Patenterteilung: **16.03.2016**
(21) Anmeldenummer: 06700998.5
(22) Anmeldetag: 18.01.2006
(51) Int. Cl.: B41K 1/40, B41K 1/36

(54) **HANDSTEMPEL-TYPENAGGREGAT SOWIE ANTRIEBSRAD HIERFÜR**
HAND STAMP TYPE UNIT AND DRIVE WHEEL THEREFOR
PORTE-CARACTERES DESTINE A UN TAMPON A MAIN ET ROUE D'ENTRAINEMENT A CET EFFET

(30) Priorität: 25.01.2005 AT 1032005
(43) Veröffentlichungstag der Anmeldung: 10.10.2007
(73) Patentinhaber: Colop Stempelerzeugung Skopek Gesellschaft m.b.H. & Co. KG., 4600 Wels (AT)
(72) Erfinder: FABER, Ernst, A-4600 Wels (AT)
(74) Vertreter: Sonn & Partner Patentanwälte
(86) Internationale Anmeldenummer: PCT/AT2006/000025
(87) Internationale Veröffentlichungsnummer: WO 2006/079129

(56) Entgegenhaltungen:
- WO-A-99/64246
- DE-U1- 20 309 613

## Beschreibung

Die Erfindung betrifft ein Typenaggregat für einen Handstempel, insbesondere Selbstfärbestempel, mit zumindest einem Typenband, das über ein Antriebsrad gelegt ist, welches in einem Lagerteil drehbar gelagert und mit einem Einstellrad versehen ist, vorzugsweise mit diesem einteilig ist gemäß dem einleitenden Teil von Anspruch 1.

Weiters bezieht sich die Erfindung auf ein solches Typenaggregat mit einem Antriebsrad mit mindestens einem Typenband, das in der montierten Position über das Antriebsrad gelegt ist, welches Antriebsrad einen profilierten Radkörper und ein damit, vorzugsweise einstückig, verbundenes Einstellrad aufweist.

Es ist bekannt, Selbstfärbestempel mit Typenaggregaten auszurüsten, die ein oder mehrere Typenbänder für verstellbare Stempeltypen aufweisen, wobei diese Typenbänder schleifenförmig im Typenaggregat angeordnet sind und dabei teilweise Antriebsräder umschlingen, die mit Einstellrädern verbunden sind, um so die Typenbänder im,Typenaggregat schrittweise zur Überführung der jeweiligen verstellbaren Stempeltype in die Druckstellung zu verstellen. Beispielsweise ist ein derartiger Selbstfärbestempel mit einem solchen Typenaggregat aus EP 723 874 A bekannt. Üblicherweise werden dabei die schleifenförmigen Typenbänder im Typenaggregat auch mit feststehenden Typen kombiniert, und Zugang zu den Antriebsrädern bzw. zu deren Einstellrädern, für das Einstellen des jeweiligen Typenbandes, ist nur in einem räumlich beschränkten Bereich möglich. Dabei kann es passieren, dass beim Verstellen der Antriebsräder die Finger mit den mit Stempelfarbe von früheren Stempelbetätigungen her benetzten Typenbändern in Kontakt kommen, so dass die Finger verunreinigt werden. Um dies nach Möglichkeit zu verhindern, können die Durchmesser der Einstellräder entsprechend groß vorgesehen werden, was jedoch den Platzbedarf innerhalb des Stempelgehäuses zusätzlich unerwünscht erhöht. Überdies sind die Einstellräder der Antriebsräder üblicherweise dünn auszuführen, um dadurch wenig Platz in Richtung der Wendeachse eines solchen Stempelaggregats zu verlieren, abgesehen davon dass durch dickere Einstellräder der Abstand zwischen den verstellbaren Stempeltypen, wie sie an den benachbarten Typenbändern vorliegen, für den jeweiligen Abdruck unerwünscht groß werden kann. Dadurch ergibt sich, auch da die Einstellung der Antriebsräder bzw. Typenbänder nicht so leichtgängig sein darf, dass die Einstellräder beim Verstellen relativ scharf in die Fingerkuppen einschneiden, und dies trifft umso mehr zu, wenn die Einstellräder wie üblich an ihrem Umfang gezahnt oder geriffelt sind.

Aus AT 379 U1 ist es bereits bekannt, zum Schutz gegen ein Verunreinigen der Finger beim Verstellen von Einstellrädern eine Abdeckfolie über die Typenbänder zu stecken; diese Abdeckfolie, die Schlitze für den Durchtritt der Einstellräder aufweist, wird zur Fixierung in Schlitze eines Basis-Querteils eingesteckt, wobei aber der Halt der Abdeckfolie ungenügend ist.

In der DE 203 09 613 U1 ist weiters ein Typenaggregat der eingangs angeführten Art gezeigt, wobei eine Abdeckung vorgesehen ist, die dreieckige Kerben an den Stirnseiten aufweist, in die beim Aufstecken der Abdeckung auf einen Lagerteil des Typenaggregats an den Schenkeln dieses Lagerteils benachbart der Basis hiervon vorgesehene, axial einwärts gerichtete Rastvorsprünge einschnappen. Von Nachteil ist hier u.a., dass das Aufschnappen der Abdeckung und ein etwaiges späteres Wieder-Abnehmen der Abdeckung ziemlich mühsam ist, da eine elastische Verformung der zusammenarbeitenden Rastelemente nur beschränkt möglich ist, wobei es auch leicht zu einem Ausbrechen von Stirnseiten-Wandteilen der haubenförmigen Abdeckung kommen kann.

Es ist nun Aufgabe der Erfindung, hier Abhilfe zu schaffen und ein Typenaggregat hiefür vorzuschlagen, wobei ein einfaches, bequemes, komfortables Befestigen und Lösen der Abdeckung ohne die Gefahr einer Beschädigung sowie überdies auch ein problemloses, komfortables Verstellen der Typenbänder ohne die Gefahr einer Verunreinigung der Finger sowie weiters insbesondere auch ohne unangenehmes Einschneiden der Ränder der Einstellräder in die Fingerkuppen möglich ist.

Zur Lösung dieser Aufgabe sieht die Erfindung ein Typenaggregat wie in Anspruch 1 definiert vor. Vorteilhafte Ausführungsformen und Weiterbildungen sind Gegenstand der Unteransprüche.

Mit der erfindungsgemäßen Technik kann ein Kontakt der Finger mit den Stempelfarbe tragenden Typenbändern einfach durch eine problemlos aufschnappbare, sicher fixierbare haubenförmige Abdeckung vermieden werden, die die Typenbänder im fraglichen Bereich abschirmt, jedoch das oder die Antriebsräder, bzw. genauer deren Einstellräder, über die Schlitzöffnungen zugänglich lässt. Die Abdeckung kann aufgrund der erfindungsgemäß vorgesehenen Rastverbindung außerordentlich einfach angebracht bzw. gewünschtenfalls wieder abgenommen werden, anders als etwa im Fall eines Anschraubens der Abdeckung, so dass beispielsweise ein Säubern von Typenbändern oder ein Austauschen von Typenbändern, leicht möglich ist.

Das wird insbesondere durch den Ort und die Form der Rastelemente, wie erfindungsgemäß vorgesehen, erreicht, da dann die Rastelemente gut zugänglich sind und ein definiertes elastisches Verformen ermöglichen.

Zur Herstellung der Verrastung oder Schnappverbindung hat es sich als vorteilhaft erwiesen, wenn die stirnseitig von der Abdeckung auskragenden Fortsätze einen allgemein zapfenförmigen Rast-Vorsprung tragen.

Andererseits ist es in diesem Zusammenhang auch günstig, wenn die Rast-Ansätze an den Schenkeln des Lagerteils je eine hinterschnittene Rastnut aufweisen.

Für eine komfortable Herstellung der Rastverbindung ist es auch von Vorteil, wenn die Abdeckung samt Fortsätzen aus einem elastisch verformbaren Kunststoff, wie z.B. ABS oder PS, besteht. Weiters ist es hier günstig, wenn die Abdeckung samt Fortsätzen als einstückiger Spritzgussteil ausgebildet ist.

Andererseits ist es im Hinblick auf die Lagerung der Antriebsräder für die Typenbänder vorteilhaft, wenn der Lagerteil samt Rast-Ansätzen aus einem vergleichsweise steifen Kunststoffmaterial, wie z.B. POM, besteht. Auch hier kann der Lagerteil samt Rast-Ansätzen bevorzugt als einstückiger Spritzgussteil ausgebildet sein.

Eine besonders günstige Ausführungsform des erfindungsgemäßen Typenaggregats ist dadurch gekennzeichnet, dass der Lagerteil mit einem, eine Durchtrittsöffnung für die jeweilige in der Abdruckposition befindliche Type des Typenbands aufweisenden Basisteil über Justierschrauben verbunden ist, wodurch die mit dem Lagerteil verrastete Abdeckung beim Verstellen des Lagerteils relativ zum Basisteil mitverstellbar ist, und dass der Lagerteil an jeder Schenkel-Stirnseite außen eine zwischen den Rast-Ansätzen vorgesehene seitlich offene Aufnahme für den Kopf der Justierschraube aufweist, und die Aufnahme einen durch die Rast-Ansätze gebildeten Boden mit einer Durchtrittsöffnung für den Schraubenschaft aufweist, welche über einen seitlichen Schlitz zur Seite hin offen ist. Bei dieser Ausbildung kann die mit dem Lagerteil verrastete Abdeckung beim Verstellen des Lagerteils relativ zum Basisteil einfach mitverstellt werden. Am Basisteil eines solchen Typenaggregats kann wie an sich bekannt eine rahmenförmige Platte, insbesondere aus Gummi, mit fixen Stempeltypen angebracht sein. Der Basisteil kann wiederum aus einem starren Kunststoffmaterial, wie z.B. ABS oder POM, gefertigt sein.

Das (bzw. jedes) Antriebsrad des Typenaggregats hat bevorzugt einen weichen Umfangsbereich, der mit den Fingerkuppen erfasst wird, verglichen mit dem in Relation dazu härteren Kunststoffmaterial des übrigen Antriebsrads, insbesondere des Radkörpers und bzw. oder des inneren Bereichs des Einstellrads. Dadurch wird ein unangenehmes Einschneide-Gefühl an den Fingern beim Erfassen des jeweiligen Einstellrads vermieden, wobei aufgrund der hohen Friktion des weichen Kunststoffmaterials nichtsdestoweniger ein sicheres Verstellen der Antriebsräder ohne Rutschen an der Fingerkuppe ermöglicht wird. Für eine innige Verbindung der beiden verschieden harten Kunststoffmaterialien hat es sich auch als vorteilhaft erwiesen, wenn der radial innere, härtere Bereich des Einstellrads mit speichenartigen Fortsätzen ausgebildet ist, zwischen die sich das weichere Kunststoffmaterial erstreckt.

Ein besonders angenehmes weicheres Kunststoffmaterial, das für den äußeren Umfangsbereich der Einstellräder verwendet werden kann, ist ein thermoplastisches Elastomer. Als härteres Kunststoffmaterial kann beispielsweise PS, ABS, PC oder eine Kombination solcher Kunststoffe eingesetzt werden. Bevorzugt wird das Antriebsrad als Zweikomponenten-Spritzgussteil vorgesehen.

Die Erfindung wird nachfolgend anhand von besonders bevorzugten Ausführungsbeispielen, auf die sie jedoch nicht beschränkt sein soll, und unter Bezugnahme auf die Zeichnung noch weiter erläutert. In der Zeichnung zeigen dabei im Einzelnen:
Die Fig. 1 und 2 schaubildliche Ansichten eines Selbstfärbestempels mit einem mehrere Typenbänder aufweisenden Stempelaggregat von zwei verschiedenen Seiten;
Fig. 3 eine Seitenansicht dieses Selbstfärbestempels;
Fig. 4 in einer auseinander gezogenen Darstellung die wesentlichen Komponenten eines solchen Selbstfärbestempels;
Fig. 5 eine schaubildliche Ansicht eines Beispiels eines Typenaggregats, wie es bei einem solchen Selbstfärbestempel gemäß Fig. 1 bis 4 eingesetzt werden kann;
Fig. 6 eine Ansicht dieses Typenaggregats;
Fig. 7 eine Draufsicht auf dieses Typenaggregat; Fig. 8 eine Seitenansicht des Typenaggregats;
Fig. 8A ein Detail dieses Typenaggregats gemäß Pfeil A in Fig. 8, zur Veranschaulichung der Rastverbindung zwischen einer Abdeckung und einem Lagerteil des Typenaggregats;
Fig. 9 in einer auseinander gezogenen Darstellung die wesentlichen Komponenten des Typenaggregats gemäß den Fig. 5 bis 8;
Fig. 10 eine schematische Schnittdarstellung gemäß der LängsMittenebene dieses Typenaggregats, entsprechend der Linie X-X in Fig. 7;
Fig. 11 eine Ansicht eines Antriebsrads eines solchen Typen-aggregats von der Radkörper-Seite her; und
Fig. 12 eine Axialschnittansicht dieses Antriebsrads, zur Veranschaulichung der Ausbildung dieses Antriebsrads als Zweikomponenten-Spritzgussteil.

In den Fig. 1 bis 4 ist ein von der prinzipiellen Konstruktion und Funktion her an sich üblicher Selbstfärbestempel 1 mit Oberschlagfärbung, mit einem Wendemechanismus 2 für ein Stempel-Typenaggregat 3, veranschaulicht. Das Typenaggregat 3 ist in einem aus zwei Teilen 4A, 4B gebildeten Stempelgehäuse 4 mit Hilfe eines Betätigungsbügels 5 auf- und abbewegbar und dabei um 180° von einer in den Fig. 1, 2 und 4 gezeigten oberen Ruhelage ausgehend, in der die Stempeltypen (in Fig. 1 bis 4 nicht ersichtlich, vgl. aber Fig. 5) an einem mit Stempelfarbe getränkten Farbkissen in einem ladenförmigen, im Stempelgehäuse 4 ein- und ausschiebbaren Behälter 6 anliegen, in eine untere, gewendete Abdruckposition bewegbar. Der Wendemechanismus 2 ist von an sich bekannter Bauart, vgl. beispielsweise die US 1 401 436 A oder US 4 432 281 A, und weist schwingenförmig ausgebildete, am oberen Ende schwenkbar gelagerte Wendeteile 7 mit einem kurvenförmigen Steuerschlitz 8 für eine Wendeachse 9 auf. Diese Wendeachse 9 erstreckt sich im zusammengebauten Zustand durch einen Basisteil 10 des Typenaggregats 3, vgl. außer Fig. 4 auch Fig. 8; weiters verläuft die Wendeachse 9 durch Längsschlitze 11 bzw. 11A, 11B (s. Fig. 4) des Stempelgehäuses 4, und sie ist mit Hilfe von buchsenförmigen Achssicherungsteilen 12 in Schenkeln 13 des Betätigungsbügels 5 fixiert. Die Wendeteile 7 sind mit Zapfen 14 in Bohrungen 15 (bzw. 15A, 15B) des Stempelgehäuses 4 schwenkbar gelagert, und sie tragen innere Zapfen 16, die zum Wenden des Typenaggregats 3 bei dessen Abwärtsbewegung mit Hilfe des Bügels 5 und der Wendeachse 9 in seitliche Führungsnuten 17 des Typenaggregats 3 eingreifen, vgl. auch Fig. 5.

Der Betätigungsbügel 5 wird in herkömmlicher Weise mit Hilfe einer Feder 18, insbesondere einer Schraubendruckfeder, die sich an der Oberseite des Stempelgehäuses 4 abstützt, in seine in den Fig. 1 bis 3 gezeigte obere Ruhestellung gedrückt, und er ist entgegen der Kraft dieser Feder 18 relativ zum Stempelgehäuse 4 abwärts bewegbar. Die Feder 18 ist in einem Rohrteil 19 aufgenommen, der sich in einen an der Oberseite des Betätigungsbügels 5, an dessen Querteil oder Steg 20, angebrachten Griff 21 hinein erstreckt, wobei der Griff 21 und der Rohrteil 19 bei der Betätigung des Stempels 1 teleskopartig ineinander verschoben werden.

Am Stempelgehäuse 4 ist weiters ein abgewinkelt ausgebildetes Text-Sichtfenster 22 mit einer verhältnismäßig großen Vorderfläche 22A und einer oberen Deckfläche 22B befestigt, wobei in der oberen Deckfläche 22B eine schlitzförmige Ausnehmung 22C vorgesehen ist, um das Sichtfenster 22 beim Anbringen am Stempelgehäuse 4, insbesondere durch Aufschnappen mit Hilfe einer unteren, einwärts vorspringenden Rastleiste 23 (s. Fig. 4), trotz des Rohrteils 19 aufschieben zu können, wobei der Rohrteil 19, wie am besten aus Fig. 2 ersichtlich ist, in der montierten Stellung in dieser Ausnehmung 22C aufgenommen ist. Aus Fig. 4 ist weiters ein vergleichbar abgewinkelt ausgebildetes, mit einem oberen, hinteren Schlitz versehenes Textkärtchen 24 ersichtlich, wobei dieses Textkärtchen 24 eine vergleichsweise große Abdruckfläche - an der Vorderseite wie an der Oberseite - zum Anbringen entsprechender Informationen über den Stempelabdruck etc. bietet. Das Textkärtchen 24 kann bei der Anbringung im Sichtfenster 22 unter Auflage an der Rastleitse 23 eingelegt und zusammen mit diesem am Stempelgehäuse-Oberteil 4B unter Auflage an dessen Oberseite sowie unter Verrastung der Rastleiste 23 mit einem Quersteg 25 des Stempelgehäuse-Oberteils 4B fixiert werden.

Aus Fig. 1 ist schließlich noch eine Druckknopfraste 26 am Bügel 5 ersichtlich, die mit Kerben 27 am Rohrteil 19 zusammenwirkt, um den Betätigungsbügel 5 in vorgegebener Position relativ zum Stempelgehäuse 4 fixieren zu können, wie dies an sich bekannt ist.

Wie aus den Fig. 5 bis 10 ersichtlich ist, weist das Typenaggregat 3 zusätzlich zum Basisteil 10, der auch als Textplattenkörper bezeichnet wird, einen Lagerteil 28, auch Gehäusebügel genannt, auf, der am Basisteil 10 mit Hilfe von Justierschrauben 29 in seiner Höhenlage relativ dazu verstellbar fixiert ist. Der Lagerteil 28 ist vorzugsweise als einstückiger Spritzgussteil mit zwei Schenkeln 30 und einer diese Schenkel 30 verbindenden Stützleiste 31 ausgebildet, wobei die Stützleiste 31 zum Abstützen von Typenbändern 32 (beispielsweise von vier Typenbändern 32, zum Einstellen eines abzudruckenden Datums) dient. Die Typenbänder 32 verlaufen dabei je über ein zugehöriges Antriebsrad 33, 34, 35, 36, wobei jedes dieser Antriebsräder 33 bis 36 einen an seinem Umfang zahnradartig profilierten Radkörper 37 sowie ein damit bevorzugt einstückig verbundenes Einstellrad 38 aufweist. Die Antriebsräder 33 bis 36 sind mit Hilfe einer Achse 39, s. Fig. 9 und 10, im Lagerteil 28 drehbar gelagert, um so die Typenbänder 32 mit Hilfe der Einstellräder 38 der Antriebsräder 33 bis 36 manuell auf das gewünschte Datum oder allgemein auf den gewünschten Abdruck einstellen zu können.

Die Justier- oder Einstellschrauben 29 sind in mit einem Innengewinde versehenen Aufnahmen 40 des Basiskörpers 10 eingeschraubt, s. Fig. 10, und die Köpfe 41 der Justierschrauben 29 sind in seitlich offenen Aufnahmen 42 an den beiden Stirnseiten des Lagerteils 28 aufgenommen, wobei sie bei der Montage vorab jeweils von der Seite her durch einen Schlitz 42'' in einem Boden 42' in diese Aufnahmen 42 eingeschoben werden, bis der Schaft 29' der Justierschrauben 29 weit genug innen vorliegt, um in die jeweilige Aufnahme 40 des Basisteils 10 zu passen, wobei er sich dort durch eine nicht näher bezeichnete Dürchtrittsöffnung in Ausrichtung zur Aufnahme 40 im Basisteil 10 hindurch erstreckt. Die Oberseite des Schraubenkopfs 41 der jeweiligen Justierschrauben 29 ist dann durch eine obere Öffnung 43 der Aufnahme 42 für ein Werkzeug, insbesondere einen Schraubendreher (nicht gezeigt), zugänglich, um die erforderliche Fixierung und Feineinstellung vorzunehmen.

Die Aufnahmen 42 sind an den beiden Stirnseiten des Lagerteils 28, an den Außenseiten, jeweils zwischen zwei Ansätzen 44 des Lagerteils 28 gebildet, wobei jeweils ein Paar solcher Ansätze 44 spiegelbildlich angeordnet und im Übrigen für alle Ansätze eine praktisch gleiche Ausbildung vorgesehen ist. Diese Ansätze 44 bilden mit insbesondere aus Fig. 8, 8A und 9 ersichtlichen Rastnuten 45 Rastelemente 46 (und werden demgemäß nachfolgend auch als Rast-Ansätze 44 bezeichnet), und diese Rast-Ansätze 44 arbeiten mit korrespondierend ausgebildeten und mit ihnen zusammenarbeitenden Rastelementen 47 an einer haubenförmigen Typenband-Abdeckung 48 zusammen. Im Einzelnen sind die Rastelemente 47 der Abdeckung 48 durch zapfenförmige Vorsprünge 49 an Tragteil-Fortsätzen 50 gebildet, die an den beiden Stirnseiten der Abdeckung 48 auskragen.

Die Abdeckung 48 ist wie erwähnt haubenförmig, mit einer im Querschnitt U-förmigen Gestalt, und sie weist Schlitze 51 für die Einstellräder oder -scheiben 38 der Antriebsräder 33 bis 36 auf. Diese Schlitze 51 erstrecken sich von einem oberen bogenförmigen Bereich 52 der Abdeckung 48 in den Bereich von Schenkeln 53 der Abdeckung 48. Mit den Abschnitten 54 zwischen den Schlitzen 51 werden die Typenbänder 32 in der montierten Stellung abgedeckt, s. insbesondere Fig. 5, wodurch vermieden wird, dass beim Verstellen der Typenbänder 32 über die Antriebsräder bzw. deren Einstellscheiben 38 die Finger des Benützers durch ungewolltes Anstreifen an den Typenbändern 32 mit Stempelfarbe verunreinigt werden. Die Abdeckung 48 kann dabei auf einfache Weise auf den Lagerteil 28 mit Hilfe der Fortsätze 50, die in die Rastelemente 45 der Rast-Ansätze 44 einschnappen, rastend befestigt, d.h. "aufgeschnappt", werden, und sie kann auch wieder problemlos vom Lagerteil 28 des Typenaggregats 3 gelöst werden. Weiters wird beim Justieren des Lagerteils 28 relativ zum Basisteil 10 die Abdeckung 48 automatisch mitverstellt, da sie am Lagerteil 28 - und nicht am Basisteil 10 - angebracht ist.

Die Antriebsräder 33 bis 36 sind je als Zweikomponenten-Spritzgussteil ausgeführt, vgl. Fig. 9, 11 und 12 (für das Antriebsrad 36 als Beispiel), wobei der Radkörper 37 sowie bevorzugt auch ein innerer Bereich 55 des jeweiligen Einstellrads 38 aus einem vergleichsweise härteren Material, der radial äußere Bereich oder Umfangsbereich 56 des Einstellrads 38 hingegen aus einem vergleichsweise weichen Kunststoffmaterial gebildet ist. Als weiches Kunststoffmaterial wird insbesondere ein thermoplastisches Elastomer verwendet, wogegen für den härteren Innenteil der Antriebsräder (Radkörper 37 und/oder Innenbereich 55) bei spielsweise Polystyrol (PS), Acrylnitril-Butadien-Styrol-Copolymer (ABS), Polycarbonat (PC) oder eine Kombination dieser Materialien, wie insbesondere PC-ABS, verwendet wird. Das äußere weichere Kunststoffmaterial ergibt beim Ergreifen der Einstellräder 38 mit den Fingern ein angenehmes Gefühl und ermöglicht ein besonders komfortables, leichtes Verdrehen der Einstellräder 38 mit den Antriebsrädern 33-36. Darüberhinaus kann der Umfang der Einstellräder, wie insbesondere aus Fig. 11 ersichtlich ist, gewellt oder gezahnt sein, um auch dadurch den "Griff", zusätzlich zur hohen Reibung des weichen Kunststoffmaterials, zu verbessern.

Für die Antriebsräder-Achse 39 wird bevorzugt ebenfalls Kunststoff, wie insbesondere Polyoxymethylen (POM), verwendet; in ähnlicher Weise kann auch der Lagerteil 28 aus POM oder dgl. vergleichsweise steifen Kunststoffmaterial gespritzt werden, ebenso wie der Basisteil 10 beispielsweise aus POM oder aber aus ABS durch Spritzgießen hergestellt werden kann.

Für die Abdeckung 48 wird bevorzugt ein im Vergleich zum Lagerteil 28 etwas weicheres Kunststoffmaterial verwendet, wobei insbesondere PS oder ABS in Frage kommt. Auch die Abdeckung 48 wird bevorzugt als einstückiger Spritzgussteil hergestellt.

Wie sodann aus Fig. 9 und 12 ersichtlich ist, kann der härtere innere Materialbereich 55 der Antriebsräder 33 bis 36 im Bereich der Einstellscheiben 38 skelettartig, mit speichenartigen Fortsätzen 57, ausgebildet sein, wobei sich das weichere Kunststoffmaterial des äußeren Bereiches 56 in die Zwischenräume zwischen diesen Fortsätzen 57 hinein erstreckt; auf diese Weise kann ein fester Verbund der beiden Kunststoffkomponenten bei der Herstellung der Antriebsräder 33 bis 36 erhalten werden.

Wie ferner insbesondere aus den Fig. 5, 9 und 10 ersichtlich ist, weist der Basisteil 10 einen gemäß der Darstellung unteren Rahmenteil 60 mit einer Durchtrittsöffnung 61 für die von der Stützleiste 31 jeweils beim Anfertigen eines Stempel-Abdruckes abgestützten Typen der Typenbänder 32 auf, und an diesem Rahmenteil 60 ist eine rechteckige Platte 62 mit entsprechender Durchtrittsoffnung 61' fur die Typen der Typenbander 32 beispielsweise durch Ankleben befestigt. Diese Platte 62 besteht aus synthetischem oder natürlichem Gummi, etwa mit einer Härte (Shore A) von 50 bis 55, und sie ist mit aus Fig. 5 ersichtlichen feststehenden Stempeltypen 63 versehen.

Wie schließlich aus Fig. 9 noch ersichtlich ist, haben die Schenkel 30 des Lagerteils 28 außen Führungskanäle 64, die mit entsprechenden länglichen, aufrechten Führungsvorsprüngen 65 des Basisteils 10 zusammenwirken, um so den Lagerteil 28 am Basisteil 10 beim Montieren und Justieren zu führen und gegen ein seitliches Verschieben zu sichern.

## Patentansprüche

1. Typenaggregat (3) für einen Handstempel, insbesondere Selbstfärbestempel (1), mit zumindest einem Typenband (32), das über ein Antriebsrad (33-36) gelegt ist, welches in zwei Schenkeln (30) eines Lagerteils (28) drehbar gelagert und mit einem Einstellrad (38) versehen ist, mit diesem einteilig ist, und mit einer haubenförmigen Abdeckung (48), welche zumindest einen Schlitz (51) für den Durchtritt eines Umfangteils des Einstellrads (38) des Antriebsrads (33-36) sowie Rastelemente (47) im Bereich ihrer freien Enden aufweist und in einer durch Verrasten auf dem Lagerteil (28) lösbar befestigten Position das zumindest eine Typenband (32) im Bereich des Antriebsrads (33-36) abdeckt, **dadurch gekennzeichnet, dass** die beiden Schenkel (30) des Lagerteils (28) an ihrer vom Typenband (32) abgewandten Außenseite je zwei abstehende Rast-Ansätze (44) aufweisen, und dass die_Abdeckung (48) an jeder ihrer beiden Stirnseiten zwei auskragende Fortsätze (50) als Rastelemente (47) zur Verrastung mit den Rast-Ansätzen (44) des Lagerteils (28) aufweist.

2. Typenaggregat nach Anspruch 1, **dadurch gekennzeichnet, dass** die stirnseitig von der Abdeckung (48) auskragenden Fortsätze (50) einen allgemein zapfenförmigen Rast-Vorsprung (49) tragen.

3. Typenaggregat nach Anspruch 1 oder 2, **dadurch gekennzeichnet, dass** die Rast-Ansätze (44) an den Schenkeln (30) des Lagerteils (28) je eine hinterschnittene Rastnut (45) aufweisen.

4. Typenaggregat nach einem der Ansprüche 1 bis 3, **dadurch gekennzeichnet, dass** die Abdeckung (48) samt Fortsätzen (50) aus einem elastisch verformbaren Kunststoff, wie z.B. ABS oder PS, besteht.

5. Typenaggregat nach einem der Ansprüche 1 bis 4, **dadurch gekennzeichnet, dass** die Abdeckung (48) samt Fortsätzen (50) als einstückiger Spritzgussteil ausgebildet ist.

6. Typenaggregat nach einem der Ansprüche 1 bis 5, **dadurch gekennzeichnet, dass** der Lagerteil (28) samt Rast-Ansätzen (44) aus einem vergleichsweise steifen Kunststoffmaterial, wie z.B. POM, besteht.

7. Typenaggregat nach einem der Ansprüche 1 bis 6, **dadurch gekennzeichnet, dass** der Lagerteil (28) samt Rast-Ansätzen (44) als einstückiger Spritzgussteil ausgebildet ist.

8. Typenaggregat nach einem der Ansprüche 1 bis 7, **dadurch gekennzeichnet, dass** der Lagerteil (28) mit einem, eine Durchtrittsöffnung (61) für die jeweilige in der Abdruckposition befindliche Type des Typenbands (32) aufweisenden Basisteil (10) über Justierschrauben (29) verbunden ist, wodurch die mit dem Lagerteil (28) verrastete Abdeckung (48) beim Verstellen des Lagerteils (28) relativ zum Basisteil (10) mitverstellbar ist, und dass der Lagerteil (28) an jeder Schenkel-Stirnseite außen eine zwischen den Rast-Ansätzen (44) vorgesehene seitlich offene Aufnahme (42) für den Kopf (41) der Justierschraube (29) aufweist, und die Aufnahme (42) einen durch die Rast-Ansätze (44) gebildeten Boden (42') mit einer Durchtrittsöffnung für den Schraubenschaft (29') aufweist, welche über einen seitlichen Schlitz (42'') zur Seite hin offen ist.

9. Typenaggregat nach Anspruch 8, **dadurch gekennzeichnet, dass** am Basisteil (10) eine rahmenförmige Platte (62) mit festen Stempeltypen (63) angebracht ist.

10. Typenaggregat nach Anspruch 8 oder 9, **dadurch gekennzeichnet, dass** der Basisteil (10) aus starrem Kunststoffmaterial, wie z.B. ABS oder POM, besteht.

11. Typenaggregat nach einem der Ansprüche 1 bis 10, **dadurch gekennzeichnet, dass** das Antriebsrad einen profilierten Radkörper und ein damit, vorzugsweise einstückig, verbundenes Einstellrad aufweist, welches in seinem äußeren Umfangsbereich (56) ein weicheres Kunststoffmaterial als das Kunststoffmaterial des radial inneren Bereichs (55) des Einstellrads (38) bzw. des Radkörpers (37) aufweist.

12. Typenaggregat nach Anspruch 11, **dadurch gekennzeichnet, dass** der radial innere, härtere Bereich (55) des Einstellrads (38) mit speichenartigen Fortsätzen (57) ausgebildet ist, zwischen die sich das weichere Kunststoffmaterial erstreckt.

13. Typenaggregat nach Anspruch 11 oder 12, **dadurch gekennzeichnet, dass** das weichere Kunststoffmaterial ein thermoplastisches Elastomer ist.

14. Typenaggregat nach einem der Ansprüche 11 bis 13, **dadurch gekennzeichnet, dass** das härtere Kunststoffmaterial ein Kunststoff, ausgewählt aus der Gruppe bestehend aus PS, ABS, PC oder einer Kombination solcher Kunststoffe, ist.

15. Typenaggregat nach einem der Ansprüche 11 bis 14, **dadurch gekennzeichnet, dass** das Antriebsrad als Zweikomponenten-Spritzgussteil ausgebildet ist.

## Claims

1. A type unit (3) for an handstamp, in particular, self-inking stamp (1), with at least one type band (32) placed over a drive wheel (33-36), said drive wheel being rotatably mounted in two legs (30) of a bearing member (28) and provided with an adjustment wheel (38), being integrally formed therewith, and with a hood-shaped cover (48) which includes at least one slot (51) for the passage of a circumferential part of the adjustment wheel (38) of the drive wheel (33-36) as well as snap-in elements (47) in the region of its free ends and which covers the at least one type band (32) in the region of the drive wheel (33-36) in a position releasably fastened by snapping in on the bearing member (28), **characterized in that** the two legs (30) of the bearing member (28) each comprise two projecting snap-in noses (44) on their respective outer side that faces away from the type band (32), and **in that** the cover (48) comprises two cantilevering extensions (50) on each one of its two front sides, as snap-in elements (47) for snapping engagement with the snap-in noses (44) of the bearing member (28).

2. The type unit according to claim 1, **characterized in that** the extensions (50) cantilevering from the cover (48) at the front side thereof carry a generally pin-shaped snap-in projection (49).

3. The type unit according to claim 1 or 2, **characterized in that** the snap-in noses (44) on the legs (30) of the bearing member (28) each have an undercut snap-in groove (45).

4. The type unit according to any one of claims 1 to 3, **characterized in that** the cover (48) including the extensions (50) consists of an elastically deformable synthetic material, such as ABS or PS.

5. The type unit according to any one of claims 1 to 4, **characterized in that** the cover (48) including the extensions (50) is formed as an integral injection-molded part.

6. The type unit according to any one of claims 1 to 5, **characterized in that** the bearing member (28) including the snap-in noses (44) is made of a comparatively stiff synthetic material, such as POM.

7. The type unit according to any one of claims 1 to 6, **characterized in that** the bearing member (28) including the snap-in noses (44) is formed as an integral injection-molded part.

8. The type unit according to any one of claims 1 to 7, **characterized in that** the bearing member (28) is connected, via adjustment screws (29), to a base member (10) including a passage opening (61) for the respective type of the type band (32) that is in its position of imprint, whereby the cover (48) which is in snap-in engagement with the bearing member (28) is co-adjustable when adjusting the bearing member (28) relative to the base member (10), and that the bearing member (28) on each leg front side externally has a laterally open seat (42) located between the snap-in noses (44) and provided for the head (41) of the adjustment screw (29), and the seat (42) has a bottom (42') formed by the snap-in noses (44) and including a passage opening for the screw shaft (29'), which passage opening is laterally open via a lateral slot (42'').

9. The type unit according to claim 8, **characterized in that** a frame-shaped plate (62) with stationary stamp types (63) is attached to the base member (10).

10. The type unit according to claim 8 or 9, **characterized in that** the base member (10) consists of a rigid synthetic material, such as ABS or POM.

11. The type unit according to any one of claims 1 to 10, **characterized in that** the drive wheel comprises a profiled wheel body and an adjustment wheel connected, preferably integrally, thereto, which adjustment wheel (38) in its external circumferential region (56) comprises a softer synthetic material than the synthetic material of the radially inner region (55) of the adjustment wheel (38) or the wheel body (37), respectively.

12. The type unit according to claim 11, **characterized in that** the radially inner, harder region (55) of the adjustment wheel (38) is formed with spoke-type extensions (57) between which the softer synthetic material extends.

13. The type unit according to claim 11 or 12, **characterized in that** the softer synthetic material is a thermoplastic elastomer.

14. The type unit according to any one of claims 11 to 13, **characterized in that** the harder synthetic material is a synthetic material selected from the group consisting of PS, ABS, PC or a combination of such synthetic materials.

15. The type unit according to any one of claims 11 to 14, **characterized in that** the drive wheel is designed as a two-component injection-molded part.

## Revendications

1. Porte-caractères (3) pour un tampon encreur, en particulier un tampon autoencreur (1), comprenant au moins une bande de caractères (32), qui est posée sur une roue d'entraînement (33-36), laquelle est montée en rotation dans deux branches (30) d'une partie de montage (28) et est dotée d'une roue de réglage (38) en étant d'une seule pièce avec celle-ci, et comprenant un recouvrement en forme de capot (48) qui comporte au moins une fente (51) pour la traversée d'une partie périphérique de la roue de réglage (38) de la roue d'entraînement (33-36), ainsi que des éléments à enclenchement (47) dans la région de ses extrémités libres et qui, dans une position fixée de manière détachable par enclenchement sur la partie de montage (28), recouvre une bande de caractères (32) dans la région de la roue d'entraînement (33-36), **caractérisé en ce que** les deux branches (30) de la partie de montage (28) comprennent, sur leurs côtés extérieurs détournés de la bande de caractères (32), deux ergots d'enclenchement respectifs (44) en dépassement, et **en ce que** le recouvrement (48) comporte, sur chacun de ses deux côtés frontaux, deux prolongements en porte-à-faux (50) à titre d'éléments d'enclenchement (47) pour l'enclenchement avec les ergots d'enclenchement (44) de la partie de montage (28).

2. Porte-caractères selon la revendication 1, **caractérisé en ce que** les prolongements (50) en porte-à-faux du côté frontal depuis le recouvrement (48) portent une saillie d'enclenchement (49) généralement en forme de tenon.

3. Porte-caractères selon la revendication 1 ou 2, **caractérisé en ce que** les ergots d'enclenchement (44) sur les branches (30) de la partie de montage (28) comportent chacun une rainure d'enclenchement (45) en contre-dépouille.

4. Porte-caractères selon l'une des revendications 1 à 3, **caractérisé en ce que** le recouvrement (48), y compris ses prolongements (50), est constitué d'une matière plastique élastiquement déformable, comme par exemple ABS ou PS.

5. Porte-caractères selon l'une des revendications 1 à 4, **caractérisé en ce que** le recouvrement (48), y compris ses prolongements (50), est réalisé sous la forme d'une pièce coulée par injection d'un seul tenant.

6. Porte-caractères selon l'une des revendications 1 à 5, **caractérisé en ce que** la partie de montage (28), y compris les ergots d'enclenchement (44), est constituée d'une matière plastique comparativement rigide, comme par exemple du POM.

7. Porte-caractères selon l'une des revendications 1 à 6, **caractérisé en ce que** la partie de montage (28), y compris les ergots d'enclenchement (44), est réalisée sous la forme d'une pièce coulée par injection d'un seul tenant.

8. Porte-caractères selon l'une des revendications 1 à 7, **caractérisé en ce que** la partie de montage (28) est reliée via des vis d'ajustement (29) avec une partie de base (10) qui comporte une ouverture traversante (61) pour le type respectif de bande de caractères (32) qui se trouve dans la position d'impression, en raison de quoi le recouvrement (48) enclenché avec la partie de montage (28) est susceptible d'être déplacé conjointement lors du déplacement de la partie de montage (28) par rapport à la partie de base (10), et **en ce que** la partie de montage (28) comporte à l'extérieur au niveau de chaque face frontale des branches un logement (42) ouvert latéralement et prévu entre les ergots d'enclenchement (44) pour la tête (41) de la vis d'ajustement (29), et le logement (42) comporte un fond (42'), réalisé par les ergots d'enclenchement (44), avec une ouverture traversante pour la tige de la vis (29'), ouverture qui est ouverte vers le côté via une fente latérale (42").

9. Porte-caractères selon la revendication 8, **caractérisé en ce qu'**une plaque en forme de cadre (62) avec des caractères d'impression fixes (63) est montée sur la partie de base (10).

10. Porte-caractères selon la revendication 8 ou 9, **caractérisé en ce que** la partie de base (10) est en matière plastique rigide, comme par exemple ABS ou POM.

11. Porte-caractères selon l'une des revendications 1 à 10, **caractérisé en ce que** la roue d'entraînement comprend un corps de roue profilé et une roulette de réglage reliée à celui-ci, de préférence d'une seule pièce, laquelle comporte dans sa zone périphérique extérieure (56) une matière plastique plus souple que la matière plastique de la zone radialement intérieure (55) de la roulette de réglage (38) ou respectivement du corps de roue (37).

12. Porte-caractères selon la revendication 11, **caractérisé en ce que** la zone radialement intérieure (55) plus dure de la roulette de réglage (38) est réalisée avec des prolongements (57) semblables à des rayons, entre lesquels s'étend la matière plastique plus souple.

13. Porte-caractères selon la revendication 11 ou 12, **caractérisé en ce que** la matière plastique plus souple est un élastomère thermoplastique.

14. Porte-caractères selon l'une des revendications 11 à 13, **caractérisé en ce que** la matière plastique plus dure est une matière plastique sélectionnée parmi le groupe comprenant PS, ABS, PC, ou une composition de ces matières plastiques.

15. Porte-caractères selon l'une des revendications 11 à 14, **caractérisé en ce que** la roue d'entraînement est réalisée sous forme de pièce coulée par injection à deux composants.
